# EUROPÄISCHE PATENTSCHRIFT

(11) **EP 2 509 171 B1**
(45) Veröffentlichungstag und Bekanntmachung des Hinweises auf die Patenterteilung: **28.09.2016**
(21) Anmeldenummer: 12163385.3
(22) Anmeldetag: 05.04.2012
(51) Int. Cl.: H01R 24/54, H01R 13/64

(54) **Leiteranschlussstecker, Steckverbinder und Set aus Leiteranschlussstecker und Steckverbinder**
Line connection plug, connector and set comprising line connection plug and connector
Fiche de raccordement de conducteur, connecteur à fiche et ensemble composé de la fiche de raccordement de conducteur et du connecteur à fiche

(30) Priorität: 08.04.2011 DE 102011016458
(43) Veröffentlichungstag der Anmeldung: 10.10.2012
(73) Patentinhaber: Wago Verwaltungsgesellschaft mbH, 32423 Minden (DE)
(72) Erfinder: Köllmann, Hans-Josef, 32425 Minden (DE)
(74) Vertreter: Gerstein, Hans Joachim

(56) Entgegenhaltungen:
- EP-A2- 1 033 791
- WO-A1-2010/109550
- DE-A1-102004 024 479

## Beschreibung

Die Erfindung betrifft einen Leiteranschlussstecker und einen Steckverbinder für ein Set aus Leiteranschlussstecker und Steckverbinder, wobei der Leiteranschlussstecker ein Isolierstoffgehäuse und Leiteranschlusskontaktelemente im Isolierstoffgehäuse hat, und wobei der Steckverbinder ein Isolierstoffgehäuse und Steckkontaktelemente in dem Isolierstoffgehäuse hat.

### Stand der Technik

Leiteranschlussstecker und Steckverbinder sind in vielfältiger Ausführungsform bekannt. Sie dienen beispielsweise zum elektrischen Anschluss von elektrischen Verbrauchern, wie beispielsweise Leuchten.

EP 0 922 320 B1 beschreibt eine Vorrichtung zum Verbinden einer zu einem Verbraucher führenden Leitung mit einem elektrischen Anschluss mit einem an einer Wand oder einer Decke anbringbaren Basisteil und einer zum Halten des Verbrauchers vorgesehenen Haltevorrichtung. Das Basisteil hat eine Ausnehmung zur Aufnahme der Haltevorrichtung. Ein als Riegel ausgebildeter Stecker ist vorgesehen, der in dem in eine Steckdose eingeführten Zustand die Haltevorrichtung in der Ausnehmung am Basisteil fixiert.

DE 2 258 156 A offenbart eine elektrische Kupplung zur schraubenlosen Verbindung elektrischer Leitungen mit einem Buchsenteil und einem Steckerteil. In dem Buchsenteil sind Klemmfedern zum Anklemmen elektrischer Leitungen und eine Klemmfeder zur Kontaktierung eines Steckerstiftes des Steckerteils vorgesehen. Auch der Steckerteil hat eine Klemmfeder zum Anklemmen einer elektrischen Leitung.

EP 1 372 365 A1 offenbart einen mehrpoligen elektrischen Anschlussverbinder zur Befestigung an einer Montageöffnung einer Gehäusewand eines Leuchtengehäuses. Im Inneren des Gehäuses befindet sich eine Anschlussklemme, die mit Kontaktstiften des in die Montageöffnung eingesetzten Anschlussverbinders in elektrisch leitenden Kontakt tritt.

DE 102 18 128 C1 und EP 1 388 914 A1 offenbaren ein Anschlusssystem, bei dem ein Steckerunterteil in eine Montagefläche eines elektrischen Gerätes eingeklemmt wird. Von der gegenüberliegenden Seite kann dann ein Steckeroberteil aufgesetzt werden. Steckerstifte tauchen dann durch die Montageöffnung hindurch und kontaktieren das auf der anderen Seite der Montagefläche liegende Steckerunterteil.

WO 2010/109550 A1 offenbart einen Koaxialstecker mit einem Leiteranschlussstecker und einem Steckverbinder. Der Steckverbinder hat eine durch eine ringförmige Seitenwand gebildete Führungsöffnung. In der Führungsöffnung erstreckt sich ein Kontaktstift bis zur Oberkante der die Führungsöffnung bildenden Seitenwand. Der Leiteranschlussstecker hat ebenfalls eine ringförmig geschlossene Seitenwand, die eine Aufnahmeöffnung bildet und zum Aufstecken auf die ringförmige Seitenwand des Steckverbinders vorgesehen ist. Der Leiteranschlussstecker wird auf den Steckverbinder aufgesteckt und umschließt diesen vollumfänglich, wobei der Leiteranschlussstecker oberhalb der oberen Randkante der Führungsöffnung von dem Steckverbinder abragt.

DE 10 2004 024 479 A1 offenbart einen Verbinder mit einer Kontaktfeder, die in eine Aufnahmeöffnung hineinragt. Die Aufnahmeöffnung wird durch eine ringförmig geschlossene Seitenwand begrenzt. Die Kontaktfeder ragt aus der Aufnahmeöffnung heraus, um einen außerhalb der Aufnahmeöffnung befindlichen Außenleiter-Gegenkontakt zu kontaktieren. Die Seitenwand wird mit Hilfe eines ringförmig geschlossenen Löt- bzw. Kontaktrings mit einem anderen Gegenkontakt elektrisch leitend verbunden. Der Verbinder dient somit zum Aufsetzen auf eine Platine.

EP-A-1033791 offenbart die Merkmale der Oberbegriffe der unabhängigen Ansprüche 1 und 12.

Ausgehend hiervon ist es Aufgabe der vorliegenden Erfindung, ein verbessertes Set aus Leiteranschlussstecker und Steckverbinder sowie einen entsprechend hierzu geeigneten Leiteranschlussstecker und Steckverbinder zu schaffen, die bei möglichst geringer Bauhöhe und möglichst einfachem und preiswerten Aufbau eine Steckkontaktierung insbesondere für den Einsatz in einer Leuchte ermöglicht.

### Offenbarung der Erfindung

Die Aufgabe wird mit dem Steckverbinder mit den Merkmalen des unabhängigen Anspruchs 1 und einem Set aus Leiteranschlussstecker und Steckverbinder mit den Merkmalen des abhängigen Anspruchs 4 sowie den zugehörigen Leiteranschlussstecker mit den Merkmalen des unabhängigen Anspruchs 12 gelöst.

Der Leiteranschlussstecker wird nicht wie bislang üblich auf einen Steckverbinder aufgesetzt, um teilweise in den Steckverbinder einzutauchen. Vielmehr hat der Leiteranschlussstecker einen im gesteckten Zustand neben dem Steckverbinder angeordneten Bereich für den Leiteranschlusskontakt und einen in den Steckverbinder eingesteckten Bereich mit der Kontaktzunge. Dies wird dadurch ermöglicht, dass sich die Kontaktzungen quer zur Steckrichtung erstrecken und das Steckkontaktelement ein im Kontaktbereich quer hierzu ausgerichtetes Steckkontaktelement hat. Bei einer solchen Ausgestaltung wird dann ein einfacher und elektrisch sicherer Kontakt dadurch ermöglicht, dass Kontaktzunge und Steckkontaktelement einen Federkraftkontakt im gesteckten Zustand von Leiteranschlussstecker und Steckverbinder bilden. Das erfindungsgemäße Ineinanderstecken von Leiteranschlussstecker und Steckverbinder unter Einsparung von Bauhöhe durch die Anordnung des den Leiteranschlusskontakt tragenden Bereich des Leiteranschlusssteckers neben dem Steckverbinder wird durch Führungsschlitze an den Seitenwänden mindestens eines der Isolierstoffgehäuses des Leiteranschlusssteckers und/oder des Steckverbinders ermöglicht.

Durch die Ausrichtung der Kontaktzunge quer zur Steckrichtung öffnen sich dann die Leiteranschlusskontakte an dem gegenüberliegenden Ende der Kontaktzunge und sind damit Bauhöhe einsparend neben dem Steckverbinder angeordnet.

In einer vorteilhaften Ausführungsform haben die Kontaktzungen einen Einführschlitz zur Einführung eines Steckkontaktelementes am freien Ende. Der Einführschlitz ist durch zwei sich parallel zueinander erstreckende Gabelkontaktzinken zur Ausbildung eines federnden Gabelkontaktes begrenzt.

Bei dieser Ausführungsform wird der Federkraftkontakt durch den federnden Gabelkontakt am freien Ende der Kontaktzunge bereitgestellt. Das Steckkontaktelement des Steckverbinders ist dann als Messerkontakt ausgebildet, der in den Einführschlitz zwischen die Gabelkontaktzinken geführt und von den Gabelkontaktzinken beidseits festgeklemmt wird.

In einer alternativen Ausführungsform haben die Steckkontaktelemente eine U-förmig gebogene und mit einem Federbogen versehende Kontaktfeder. Bei dieser Ausführungsform wird der Federkraftkontakt im Wesentlichen durch das Steckkontaktelement als aktives Teil realisiert. Beim Aufstecken des Leiteranschlusssteckers auf den Steckverbinder wird die U-förmig gebogene Kontaktfeder entgegen ihrer Federkraft verlagert, so dass ein Kontaktbereich der Kontaktfeder unter Federkraft auf der Kontaktzunge aufliegt.

Um den Kontaktdruck der Kontaktfeder auf einen möglichst geringen Kontaktpunkt zu konzentrieren und damit die Flächenpressung bestmöglich auszunutzen, ist es vorteilhaft, wenn von einem freien Endabschnitt eines Klemmschenkels der Kontaktfeder ein zur Auflage auf oder zum Eingreifen in eine Kontaktzunge vorgesehene Kontaktvorsprung hervorragt.

Der Steckverbinder kann beispielsweise ein in ein Lampengehäuse eingebauter Lampenstecker sein. Der Leiteranschlussstecker ist dann ein an einem Leuchtensockel befestigter Spannungsversorgungsstecker. Auf diese Weise kann eine Leuchte geringer Höhe realisiert werden, bei dem der Leuchtensockel in das Lampengehäuse eingerastet und mit dem Set aus Leiteranschlussstecker und Steckverbinder elektrisch kontaktiert wird. Dabei ist ein geringer Zwischenraum zwischen der den Lampenstecker tragenden Lampengehäusewand und der den Spannungsversorgungsstecker tragenden Wand des Leuchtensockels erforderlich.

Die Kontaktelemente des Steckverbinders können bei einer solchen Leuchte vorteilhaft mit Leuchtmittel im Lampengehäuse, insbesondere mit Leuchtdioden, elektrisch verbunden sein. Mit dem Set aus Leiteranschlussstecker und Steckverbinder lässt sich eine mit Leuchtdioden betriebene Leuchte geringer Bauhöhe realisieren, die zudem einfach zu montieren und mit wenig Aufwand herstellbar ist.

Bei einer solchen Leuchte ist es vorteilhaft, wenn ein PE-Kontakt vom Leuchtensockel in Richtung Lampengehäuse hervorragt. Ein Leiteranschlusskontaktelement des Leiteranschlusssteckers hat dann vorzugsweise einen zur Aufnahme und zur Kontaktierung des PE-Kontaktes vorgesehenen PE-Kontaktabschnitt. So kann diese Aufnahme und Kontaktierung des PE-Kontaktes beispielsweise mit einem Gabelkontakt realisiert werden, der den im PE-Kontakt aufnimmt. Der Gabelkontakt kann dabei aus einem Stromschienenstück ausgeformt (z. B. ausgestanzt) werden, aus dem auch die Kontaktzunge und der Leiteranschlusskontakt gebildet wird.

Zum zuverlässigen und einfachen Anschluss elektrischer Leiter an den Leiteranschlussstecker ist es vorteilhaft, wenn Leiteranschlusskontaktelemente gegenüberliegend zu der Kontaktzunge jeweils mindestens einen Federklemmanschluss zur Federkraft-Klemmkontaktierung eines elektrischen Leiters haben.

Vorteilhafte Ausführungsformen sind in den Unteransprüchen beschrieben.

### Kurze Beschreibung der Zeichnungen

Die Erfindung wird nachfolgend anhand von Ausführungsbeispielen mit den beigefügten Zeichnungen näher erläutert. Es zeigen:
- Figur 1: - Seitenansicht einer Leuchte im Teilschnitt mit einem Set aus Leiteranschlussstecker und Steckverbinder;
- Figur 2: - Explosionsdarstellung eines Leuchtensockels mit PE-Kontakt, eines Leiteranschlusssteckers und eines Steckverbinders mit Kontaktfeder;
- Figur 3: - Draufsicht auf das Set aus Figur 2;
- Figur 4: - Explosionsdarstellung eines Sets aus Leiteranschlussstecker und Steckverbinder mit einem Gabelkontakt einer Kontaktzunge und einem Messerkontakt am Steckkontaktelement des Steckverbinders;
- Figur 5: - Front-Schnittansicht des Sets aus Figur 4 im Vormontagezustand;
- Figur 6: - Front-Schnittansicht des Sets aus Figur 4 in Endmontagestellung;
- Figur 7: - Draufsicht auf das Set aus Figur 6;
- Figur 8a) u. b): - Skizze einer Rastbefestigung eines Leuchtensockels am Leuchtengehäuse im Vormontage- und Endmontagezustand.

### Ausführungsformen der Erfindung

Figur 1 lässt eine Leuchte 1 mit einem Leuchtensockel 2 erkennen, der auf ein Lampengehäuse 3 aufgerastet ist. In dem Leuchtensockel 2 sind Leuchtmittel 4 in Form von Leuchtdioden verteilt auf einem Träger 5 angeordnet. Denkbar ist dabei, dass die Leuchtdioden 4 auf einer Leiterbahnfolie oder einer Platine aufgelötet sind, wobei die Leiterbahnfolie oder Platine auf einer Begrenzungswand des Leuchtensockels aufgebracht ist.

Die Leuchtmittel 4 ragen in einen durch eine lichtdurchlässige Abdeckung 6 und den Träger 5 begrenzten Innenraum hinein. Von dem Träger 5 ragt zudem in den Außenraum ein Steckverbinder 7 ab, der mit dem Träger 5 verbunden ist. Der Steckverbinder 7 hat dabei Kontaktstifte, die in den Innenraum des Leuchtensockels hineinragen und elektrisch mit dem Leuchtmittel 4 gegebenenfalls unter Zwischenschaltung einer Ansteuerungselektronik verbunden sind.

Die Zufuhr elektrischer Energie zu der Leuchte 1 erfolgt mit Hilfe eines in das Lampengehäuse 3 eingeführten Anschlusskabels 8. Dieses Anschlusskabel 8 ist in einen Leiteranschlussstecker 9 geführt und dort elektrisch leitend kontaktiert.

Aus Figur 1 ist erkennbar, dass der Leiteranschlussstecker 9 im dargestellten Endmontagezustand, d.h. im gesteckten Zustand, neben dem Steckverbinder 7 angeordnet ist. Auf diese Weise wird erheblich Bauhöhe eingespart.

Dieses Anordnen von Leiteranschlussstecker 9 und Steckverbinder 7 im gesteckten Zustand und die Erreichung einer sehr geringen Bauhöhe für Leiteranschlussstecker 9 und Steckverbinder 7 wird dadurch ermöglicht, dass sich in dem Leiteranschlussstecker 9 eine Kontaktzunge quer zur Steckrichtung annähernd parallel zur Ebene des Trägers 5 erstreckt. Dies wird im Folgenden deutlicher.

Figur 2 lässt eine Explosionsansicht einer ersten Ausführungsform eines Sets aus Leiteranschlussstecker 9 und Steckverbinder 7 erkennen. Deutlich wird, dass ein solcher Anschlussstecker 9 ein Isolierstoffgehäuse 10 hat, in dem sich von einem Leiteranschlussbereich 11 in Richtung eines Federklemmbereichs 12 des Leiteranschlusssteckers 9 eine Kontaktzunge 13 horizontal und quer zur Steckrichtung S erstreckt. Die Kontaktzunge 13 ist dabei aus einem Stromschienenstück ausgebildet, mit dem auf der dem freien Ende der Kontaktzunge 13 gegenüberliegenden Seite im Leiteranschlussbereich 11 mindestens ein Leiteranschlusskontakt 14 ausgebildet ist. Die Gestaltung der Leiteranschlusskontakte 14 z.B. als Federkontakte, aber auch als Schraubkontakte oder Schneid-Klemm-Kontakte oder ähnliches, liegt im Ermessen des Fachmanns. Leiteranschlusskontakte 14 sind an sich in vielfältigen Ausführungsformen bekannt.

Deutlich wird auch, dass im Federklemmbereich 12 eine Aufnahmeöffnung 15 im Isolierstoffgehäuse 10 ausgebildet ist, die einen sich in Steckrichtung S erstreckenden Einführkanal bildet. Die Kontaktzunge 13 ragt dabei quer hierzu in diesen Einführkanal hinein.

Der Steckverbinder 7 hat in gleicher Weise ein Isolierstoffgehäuse 16, dass in der dargestellten Ausführungsform zweiteilig durch ein Bodenteil 17 und ein an den Seitenwänden des Bodenteils 17 verrastetes Deckelteil 18 hat. Weiterhin hat der Steckverbinder 7 ein Steckkontaktelement 19, das in der dargestellten Ausführungsform als Klemmfeder ausgebildet ist. Die Klemmfeder hat einen Anlageschenkel 20, einen sich daran anschließenden Federbogen 21 und einen Klemmschenkel 22. An dem freien Ende des Klemmschenkels 22 ragt in Steckrichtung bzw. in entgegensetzte Steckrichtung ein Kontaktvorsprung 23 hervor, der zur Auflage auf die Unterseite der Kontaktzunge 13 des Leiteranschlusssteckers vorgesehen ist.

Im unbetätigten Zustand stößt der Klemmschenkel 22 der Klemmfeder an einen Anschlag 24 des Isolierstoffgehäuses 16 des Steckverbinders 7 an, um so eine definierte Ruhestellung des Steckkontaktelementes 19 sicherzustellen. Beim Aufstecken des Leiteranschlusssteckers 9 auf den Steckverbinder 7 wird der Klemmschenkel 22 wie gestrichelt dargestellt zusammen mit dem Kontaktvorsprung 23 in Richtung Bodenteil 17 und Träger 5 des Leuchtensockels 2 verlagert. Mit Hilfe des Federbogens 21 übt das Steckkontaktelement 19 dann eine Federkraft aus, mit der der Kontaktvorsprung 23 gegen die Unterseite der Kontaktzunge 13 gedrückt wird. Auf diese Weise wird ein zuverlässiger elektrischer Kontakt zwischen Kontaktzunge 13 und Steckkontaktelement 19 sichergestellt.

Erkennbar ist weiterhin, dass das Bodenteil 17 mit Hilfe einer Ringdichtung 25 in eine Aufnahmeöffnung im Träger 5 des Leuchtensockels 2 eingebaut ist. Damit ist der Innenraum des Leuchtensockels 2 vor eindringender Feuchtigkeit geschützt.

Erkennbar ist weiterhin, dass von dem Anlageschenkel 20 des Steckkontaktelementes 19 Kontaktstifte 26 durch das Bodenteil 17 hindurchragen. Diese Kontaktstifte 26 können dann mit einer Leiterbahnfolie 27 oder Platine verlötet werden, auf der auch die Leuchtmittel 4 aufgebracht sind. Denkbar sind natürlich auch andere Ausführungsformen der Kontaktstifte, z.B. als SMD-Kontakte (Surface-Mounted-Device) oder ähnliches.

Aus Figur 2 ist noch erkennbar, dass von dem Leuchtensockel 3 ein PE-Kontakt 28 nach unten in Richtung Leiteranschlussstecker 9 herausragt. Dieser PE-Kontakt 28 kann beispielsweise eine aus einem Leuchtenblech herausgebogene Metallzunge oder wie dargestellt eine separate, mit dem Leuchtenblech verbundene Metallzunge sein. Der PE-Kontakt 28 muss wie üblich metallisch blank sein.

Das zur Ausbildung der Kontaktzunge 13 und eines Leiteranschlusskontaktes 14 genutzte Stromschienenstück ist dann bei mindestens einem Leiteranschlusskontakt so ausgeformt, dass es einen nach oben abragenden Bereich zur Aufnahme und Kontaktierung des PE-Kontaktes 28 hat. Dies kann beispielsweise durch Ausbildung eines Gabelkontaktes an dem Stromschienenstück realisiert werden, der nach oben abragt.

Figur 3 lässt eine Draufsicht auf das Set aus Figur 2 erkennen. Deutlich wird, dass die Kontaktzunge 13 horizontal und quer zur Steckrichtung im Isolierstoffgehäuse 10 des Leiteranschlusssteckers 9 eingebaut ist. Im gesteckten Zustand ragt die Kontaktzunge 13 mit samt einem die Kontaktzunge 13 umgebenden Isolierstoffgehäusebereich in eine Führungsöffnung 29 des Steckverbinders 7 hinein. Diese Führungsöffnung 29 ist durch Wände des Deckelteils 18 des Steckverbinders 7 ausgebildet. Im unteren Bereich ist der Steckverbinder 7 im Teilschnitt dargestellt, so dass die Kontaktzunge 13 mit dem angrenzenden Isolierstoffgehäuse 10 sichtbar ist (freigeschnitten). Dort wird deutlich, dass sich quer zur Erstreckungsrichtung der Kontaktzunge 13 ein Kontaktvorsprung 23 in Steckrichtung S erstreckt, der von einem freien Ende des Klemmschenkels 22 der Klemmfeder getragen ist. Der Kontaktvorsprung 23 kann aus demselben Material der Klemmfeder integral durch Umfalten ausgeformt sein.

Bei der Ausführungsform gemäß Figur 2 und 3 wird der Federklemmkontakt zwischen Kontaktzunge 13 und Steckkontaktelement 19 durch die Federwirkung der Klemmfeder bereitgestellt.

Nachfolgend wird mit den Figuren 4 bis 6 eine andere Ausführungsform beschrieben, bei der die Federkraft durch einen federnden Gabelkontakt am freien Ende der Kontaktzunge 13 bereitgestellt wird. Erkennbar ist, dass der Leiteranschlussstecker 9 prinzipiell wie in der vorher beschriebenen Ausführungsform ausgebildet ist, so dass auf das vorher Gesagte verwiesen werden kann. Am freien Ende der sich horizontal quer zur Steckrichtung S erstreckenden Kontaktzunge 13 ist jedoch durch einen Einschnitt ein federnder Gabelkontakt durch Ausbildung von zwei sich im Wesentlichen parallel zueinander erstreckenden Gabelkontaktzinken 30a, 30b herausgearbeitet. Erkennbar ist, dass die Gabelkontaktzinken 30a, 30b gegebenenfalls gegeneinander verdreht und unter Umständen nach oben bzw. unten gebogen sind.

Das Steckkontaktelement 19 des Steckverbinders 7 ist bei dieser Ausführungsform als in Steckrichtung S bzw. entgegen gesetzter Steckrichtung S ragender Messerkontakt ausgebildet. Dieser Messerkontakt ist aus einem metallisch blanken Blechstreifen gebildet, von dem ebenfalls ein blattförmiger, flacher Kontaktstift 26 nach unten abragt. In diesem Ausführungsbeispiel ist unterhalb des Isolierstoffgehäuses 16 des Steckverbinders mit Hilfe des Kontaktstifts 26 ein Federsteckkontakt zum Anschluss eines elektrischen Leiters im Lampengehäuse 2 ausgebildet. Hierzu ist unterhalb des Bodenteils 17 des einteiligen Isolierstoffgehäuses 16 des Steckverbinders 7 eine Leitereinführungsöffnung 31 mit Hilfe entsprechender Begrenzungswände 32 ausgeformt. Der Kontaktstift 26 ragt dabei in die Leitereinführungsöffnung 31 hinein und ist dort in Leitereinsteckrichtung 11 abgewinkelt. Das freie Ende des Kontaktstifts 26 ist wieder schräg zur Leitereinführungsöffnung L vorgestellt, um einen Federklemmanschluss für einen elektrischen Leiter bereitzustellen. Bei dieser Ausführungsform ist der Kontaktstift 26 als blattförmige, flache Kontaktfeder mit einer ausreichenden Breite und nicht wie im ersten Ausführungsbeispiel stiftförmig ausgestaltet.

Deutlich wird weiterhin, dass in den die Führungsöffnung 29 bildenden Wänden des Isolierstoffgehäuses 16 und in der Seitenwand des Isolierstoffgehäuses 10 Führungsschlitze 33 eingebracht sind, die ein Ineinanderstecken von Leiteranschlussstecker 9 und Steckverbinder 7 ermöglichen, so dass der Leiteranschlussbereich 11 neben dem Steckverbinder 7 liegt und Bauhöhe eingespart wird.

Figur 5 lässt eine Frontschnittansicht des Sets aus Figur 4 in der Vormontagestellung erkennen. Deutlich wird, dass die beiden Gabelkontaktzinken 30a, 30b gegeneinander verdreht sind, so dass sie mit ihren Kontaktflächen im Winkel von z. B. 60 bis 120° und bevorzugt von etwa 90° zueinander stehen. Dies ermöglicht eine verbesserte Einführung des als Messerkontakt ausgebildeten Steckkontaktelements 19 in den durch die Gabelkontaktzinken 30a, 30b begrenzten Einführschlitz 34, auch wenn der Gabelkontakt im Toleranzbereich relativ zum Steckkontaktelement 19 versetzt ist, wie in der Figur 5 skizziert.

Figur 6 lässt das Set aus Figur 4 in der Endmontagestellung erkennen. Deutlich wird, dass nun der Messerkontakt des Steckkontaktelementes 19 vollständig in den federnden Gabelkontakt eingeführt ist und die gegeneinander verdrehten Gabelkontaktzinken 30a, 30b unter Aufbringung einer Federklemmkraft das Steckkontaktelement 19 elektrisch leitend kontaktieren.

Figur 7 lässt das Set aus Figur 4 bis 6 in der Draufsicht in der Endmontagestellung erkennen. Hier wird nochmals deutlich, dass am freien Ende der Kontaktzungen 13 ein Gabelkontakt aus zwei sich parallel zueinander erstreckenden Gabelkontaktzinken 30a, 30b geschaffen wird, die einen Einführschlitz 34 für einen Messerkontakt begrenzen. Erkennbar ist auch, dass an den Enden der Gabelkontaktzinken 30a, 30b Kontaktvorsprünge 35 ausgebildet sind, die einen definierten Kontaktpunkt bereitstellen, auf den die Federkraft des federnden Gabelkontakts konzentriert wird.

Der Steckverbinder 7 wird mit Hilfe der Dichtung 25 in das Lampengehäuse 2 eingesetzt, so dass der Innenraum des Lampengehäuses 2 vor Feuchtigkeit geschützt ist. Dies wurde bereits in Verbindung mit Figur 2 beschrieben.

Eine verbesserte Aufnahme des Lampengehäuses 2 am Leuchtensockel 3 ist in den Figuren 8a) und 8b) skizziert. Figur 8a) zeigt eine Vormontagestellung, bei der ein Rastvorsprung 36 an einer freien Seitenkante des Lampengehäuses 2 in eine freie Seitenkante des z. B. aus Blech gefertigten Leuchtensockels 3 eingehängt ist. Erkennbar ist weiterhin, dass vorzugsweise umlaufendes Dichtungsmaterial 37 zwischen der Abdeckung 6 und dem Träger 5 eingebracht ist. Dieses Dichtungsmaterial 37 sollte komprimierbar sein und kann z. B. eine Silikon- oder Acryldichtung sein.

In der Figur 8b) ist dann die Endmontagestellung erkennbar. Deutlich wird, dass nun das Lampengehäuse 2 relativ zum Leuchtensockel 3 verschwenkt und parallel hierzu ausgerichtet ist. Dabei liegt der Rastvorsprung 36 dann auf der freien Seitenkante des Leuchtensockels 3 auf, so dass das Lampengehäuse 2 am Leuchtensockel 3 verrastet ist. Eine entsprechende Verrastung ist auf der gegenüberliegenden, nicht dargestellten Seite der Leuchte vorgesehen.

Die komprimierbare Dichtung 37 wird dabei zusammengedrückt und dichtet den Zwischenraum zwischen Leuchtensockel 3 und Träger 5 sowie der Leuchtenabdeckung 6 des Lampengehäuses 2 ab.

## Patentansprüche

1. Steckverbinder (7) für ein Set aus Leiteranschlussstecker (9) und Steckverbinder (7), wobei der Steckverbinder (7) ein Isolierstoffgehäuse (16) und Steckkontaktelemente (19) in dem Isolierstoffgehäuse (16) hat und wobei die Steckkontaktelemente (19) in einer Führungsöffnung (29) des Isolierstoffgehäuses (16) des Steckverbinders (7) aufgenommen sind und mit ihrem freien Ende in Richtung einer geöffneten Aufsteckseite der Führungsöffnung (29) erstrecken und quer zu einer Kontaktzunge (13) eines Leiteranschlusssteckers (9) ausrichtbar sind, **dadurch gekennzeichnet, dass** in der die Führungsöffnung (29) bildenden Seitenwand des Isolierstoffgehäuses (16) des Steckverbinders (7) Führungsschlitze (33) zum Ineinanderstecken von Leiteranschlussstecker (9) und Steckverbinder (7) vorhanden sind.

2. Steckverbinder (7) nach Anspruch 1, **dadurch gekennzeichnet, dass** die Steckkontaktelemente (19) eine U-förmig gebogene und mit einem Federbogen (21) versehene Kontaktfeder haben.

3. Steckverbinder (7) nach Anspruch 1, **dadurch gekennzeichnet, dass** von dem einen freien Ende eines Klemmschenkels (22) der Kontaktfeder eine zur Auflage auf oder zum Eingreifen in eine Kontaktzunge (13) vorgesehener Kontaktvorsprung (23) hervorragt.

4. Set aus einem Leiteranschlussstecker (9) und einem Steckverbinder (7) nach einem der Ansprüche 1 bis 3, wobei der Leiteranschlussstecker (9) ein Isolierstoffgehäuse (10) und Leiteranschlusskontaktelemente mit jeweils mindestens einem Leiteranschlusskontakt (14) und eine zugeordnete Kontaktzunge (13), die elektrisch leitend miteinander verbunden sind, im Isolierstoffgehäuse (10) hat, wobei die mindestens eine Kontaktzunge (13) quer in einen Einführkanal hineinragt, der durch eine im Isolierstoffgehäuse (10) des Leiteranschlusssteckers (9) ausgeformte, mit Isolierstoffwänden begrenzte und an einer Einführseite zum Einführen eines zugeordneten Steckkontaktelementes (19) geöffnete Aufnahmeöffnung (15) für die Steckkontaktelemente (19) gebildet ist, und wobei die Kontaktzungen (13) jeweils mit einem zugeordneten Steckkontaktelement (19) in Federkraftkontakt miteinander treten, wenn der Leiteranschlussstecker (9) und der Steckverbinder (7) ineinander gesteckt sind.

5. Set nach Anspruch 4, **dadurch gekennzeichnet, dass** die Kontaktzungen (13) einen Einführschlitz (34) zur Einführung eines Steckkontaktelementes (19) am freien Ende haben, wobei der Einführschlitz (34) durch zwei sich parallel zueinander erstreckende Gabelkontaktzinken (30a, 30b) zur Ausbildung eines federnden Gabelkontakts begrenzt ist.

6. Set nach Anspruch 4, **dadurch gekennzeichnet, dass** die Steckkontaktelemente (19) eine U-förmig gebogene und mit einem Federbogen (21) versehene Kontaktfeder haben.

7. Set nach Anspruch 6, **dadurch gekennzeichnet, dass** von einem freien Endabschnitt eines Klemmschenkels (22) der Kontaktfeder eine zur Auflage auf oder zum Eingreifen in eine Kontaktzunge (13) vorgesehener Kontaktvorsprung (23) hervorragt.

8. Set nach einem der Ansprüche 4 bis 7, **dadurch gekennzeichnet, dass** der Steckverbinder (7) ein in ein Lampengehäuse (2) eingebauter Lampenstecker und der Leiteranschlussstecker (9) ein an einem Leuchtensockel (3) befestigter Spannungsversorgungsstecker ist.

9. Set nach Anspruch 8, **dadurch gekennzeichnet, dass** Kontaktelemente des Steckverbinders (7) mit Leuchtmitteln (4) im Lampengehäuse (2), insbesondere mit Leuchtdioden, elektrisch verbunden sind.

10. Set nach Anspruch 8 oder 9, **dadurch gekennzeichnet, dass** ein PE-Kontakt (28) vom Leuchtensockel (3) in Richtung Lampengehäuse (2) hervorragt und ein Leiteranschlusskontaktelement (14) ein zur Aufnahme und Kontaktierung des PE-Kontaktes (28) vorgesehenen PE-Kontaktabschnitt hat.

11. Set nach einem der Ansprüche 4 bis 10, **dadurch gekennzeichnet, dass** Leiteranschlusskontaktelemente gegenüberliegend zu der Kontaktzunge (13) jeweils mindestens einen Federklemmanschluss zur Federkraft-Klemmkontaktierung eines elektrischen Leiters (8) haben.

12. Leiteranschlussstecker (9) für ein Set aus Leiteranschlussstecker (9) und Steckverbinder (7) nach einem der Ansprüche 4 bis 11 wobei der Leiteranschlussstecker (9) ein Isolierstoffgehäuse (10) und Leiteranschlusskontaktelemente in dem Isolierstoffgehäuse (10) hat, und wobei die Leiteranschlusskontaktelemente jeweils mindestens einen Leiteranschlusskontakt (14) und eine Kontaktzunge (13) haben, die elektrisch leitend miteinander verbunden sind, wobei die Kontaktzungen (13) in eine im Isolierstoffgehäuse (10) ausgeformte und mit Isolierstoffwänden begrenzte Aufnahmeöffnung (15) für die Steckkontaktelemente (19) hineinragen, wobei die Aufnahmeöffnungen (15) an einer Einfuhrseite zum Einführen eines Steckkontaktelementes (19) geöffnet sind, und das Isolierstoffgehäuse (10) des Leiteranschlusssteckers (9) zum Ineinanderstecken von Leiteranschlussstecker (9) und Steckverbinder (7) derart ausgebildet ist, dass ein die Leiteranschlusskontakte (14) aufnehmender Leiteranschlussraum des Isolierstoffgehäuses (10) des Leiteranschlusssteckers (9) neben dem einen Steckverbinder (7) anordbar ist, **dadurch gekennzeichnet, dass** in der die Aufnahmeöffnung (15) bildenden Seitenwand des Isolierstoffgehäuses (10) des Leiteranschlusssteckers (9) Führungsschlitze (33) zum Ineinanderstecken von Leiteranschlussstecker (9) und Steckverbinder (7) vorhanden sind.

13. Leiteranschlussstecker (9) nach Anspruch 12, **dadurch gekennzeichnet, dass** Leiteranschlusskontaktelemente gegenüberliegend zu der Kontaktzunge (13) jeweils mindestens einen Federklemmanschluss zur Federkraft-Klemmkontaktierung eines elektrischen Leiters (8) haben.

14. Leiteranschlussstecker (9) nach Anspruch 12 und 13, **dadurch gekennzeichnet, dass** ein PE-Kontakt (28) vom Leuchtensockel (3) in Richtung Lampengehäuse (2) hervorragt und ein Leiteranschlusskontaktelement ein zur Aufnahme und Kontaktierung des PE-Kontaktes (28) vorgesehenen PE-Kontaktabschnitt hat.

15. Leiteranschlussstecker (9) nach Anspruch 12, **dadurch gekennzeichnet, dass** die Kontaktzungen (13) einen Einführschlitz (34) zur Einführung eines Steckkontaktelementes (19) am freien Ende haben, wobei der Einführschlitz (34) durch zwei sich parallel zueinander erstreckende Gabelkontaktzinken (30a, 30b) zur Ausbildung eines federnden Gabelkontakts begrenzt ist.

## Claims

1. Connector (7) for a set consisting of a conductor connection plug (9) and a connector (7), wherein the connector (7) has an insulating casing (16) and plug-type contact elements (19) in the insulating casing (16), and wherein the plug-type contact elements (19) are accommodated in a guide opening (29) in the insulating casing (16) of the connector (7) and extend at their free end in the direction of an open plug-in side of the guide opening (29) and can be oriented transversely with respect to a contact tongue (13) of a conductor connection plug (9), **characterized in that** guide slots (33) for plugging conductor connection plug (9) and connector (7) into each other are present in the side wall of the insulating casing (16) of the connector (7), which side wall forms the guide opening (29).

2. Connector (7) according to Claim 1, **characterized in that** the plug-type contact elements (19) have a contact spring which is bent in a U-shaped manner and is provided with a spring bend (21).

3. Connector (7) according to Claim 1, **characterized in that** a contact projection (23) which is provided for resting on or engaging in a contact tongue (13) protrudes from the one free end of a clamping limb (22) of the contact spring.

4. Set consisting of a conductor connection plug (9) and a connector (7) according to one of Claims 1 to 3, wherein the conductor connection plug (9) has an insulating casing (10) and conductor connection contact elements, each with at least one conductor connection contact (14) and an associated contact tongue (13), which are connected in an electrically conductive manner to each other, in the insulating casing (10), wherein the at least one contact tongue (13) projects transversely into an insertion channel which is formed by a receiving opening (15) for the plug-type contact elements (19), which receiving opening is formed in the insulating casing (10) of the conductor connection plug (9), is bounded with insulating walls and is open on an insertion side for the insertion of an associated plug-type contact element (19), and wherein the contact tongues (13) enter into spring force contact with one another in each case by means of an associated plug-type contact element (19) when the conductor connection plug (9) and the connector (7) are plugged one into the other.

5. Set according to Claim 4, **characterized in that** the contact tongues (13) have an insertion slot (34) for inserting a plug-type contact element (19) at the free end, wherein the insertion slot (34) is bounded by two fork contact prongs (30a, 30b), which extend parallel to each other, for forming a resilient fork contact.

6. Set according to Claim 4, **characterized in that** the plug-type contact elements (19) have a contact spring which is bent in a U-shaped manner and is provided with a spring bend (21).

7. Set according to Claim 6, **characterized in that** a contact projection (23) provided for resting on or engaging in a contact tongue (13) protrudes from a free end portion of a clamping limb (22) of the contact spring.

8. Set according to one of Claims 4 to 7, **characterized in that** the connector (7) is a lamp plug which is fitted into a lamp housing (2), and the conductor connection plug (9) is a voltage supply plug which is fastened to a light base (3).

9. Set according to Claim 8, **characterized in that** contact elements of the connector (7) are electrically connected to lamps (4) in the lamp housing (2), in particular to light-emitting diodes.

10. Set according to Claim 8 or 9, **characterized in that** a PE contact (28) protrudes from the light base (3) in the direction of the lamp housing (2), and a conductor connection contact element (14) has a PE contact portion provided for receiving and making contact with the PE contact (28).

11. Set according to one of Claims 4 to 10, **characterized in that** conductor connection contact elements each have, opposite the contact tongue (13), at least one spring clamping connection for the spring force clamping contact connection with an electrical conductor (8).

12. Conductor connection plug (9) for a set consisting of a conductor connection plug (9) and a connector (7) according to one of Claims 4 to 11, wherein the conductor connection plug (9) has an insulating casing (10) and conductor connection contact elements in the insulating casing (10), and wherein the conductor connection contact elements each have at least one conductor connection contact (14) and a contact tongue (13), which are connected in an electrically conducting manner to each other, wherein the contact tongues (13) project into a receiving opening (15) for the plug-type contact elements (19), which receiving opening is formed in the insulating casing (10) and is bounded by insulating walls, wherein the receiving openings (15) are open on an insertion side for the insertion of a plug-type contact element (19), and the insulating casing (10) of the conductor connection plug (9) is designed for the plugging of conductor connection plug (9) and connector (7) one inside the other in such a manner that a conductor connection space in the insulating casing (10) of the conductor connection plug (9), which conductor connection space accommodates the conductor connection contacts (14), can be arranged next to a connector (7), **characterized in that** guide slots (33) for the plugging of conductor connection plug (9) and connector (7) one inside the other are present in the side wall of the insulating casing (10) of the conductor connection plug (9), which side wall forms the receiving opening (15).

13. Conductor connection plug (9) according to Claim 12, **characterized in that** conductor connection contact elements each have, opposite the contact tongue (13), at least one spring clamping connection for the spring force clamping contact connection with an electrical conductor (8).

14. Conductor connection plug (9) according to Claim 12 and 13, **characterized in that** a PE contact (28) protrudes from the light base (3) in the direction of the lamp housing (2), and a conductor connection contact element (14) has a PE contact portion provided for receiving and making contact with the PE contact (28).

15. Conductor connection plug (9) according to Claim 12, **characterized in that** the contact tongues (13) have an insertion slot (34) for inserting a plug-type contact element (19) at the free end, wherein the insertion slot (34) is bounded by two fork contact prongs (30a, 30b), which extend parallel to each other, for forming a resilient fork contact.

## Revendications

1. Raccord enfichable (7) pour ensemble constitué d'une fiche (9) de raccordement de conducteur et d'un raccord enfichable (7),
le raccord enfichable (7) possédant un boîtier (16) en matière isolante et des éléments (19) de fiche de contact placés dans le boîtier (16) en matière isolante,
les éléments (19) de fiche de contact étant repris dans une ouverture de guidage (29) du boîtier (16) en matière isolante du raccord enfichable (7) et leur extrémité libre s'étendant en direction d'un côté ouvert d'enfichage de l'ouverture de guidage (29) et pouvant être orienté transversalement par rapport à une lame de contact (13) d'une fiche (9) de raccordement de conducteur,
**caractérisé en ce que**
des fentes de guidage (33) permettant d'enficher l'une dans l'autre la fiche (9) de raccordement de conducteur et le raccord enfichable (7) sont prévues dans la paroi latérale du boîtier (16) en matière isolante du raccord enfichable (7) qui forme l'ouverture de guidage (29).

2. Raccord enfichable (7) selon la revendication 1, **caractérisé en ce que** les éléments (19) de fiche de contact ont un ressort de contact replié en forme de U et doté d'un arc élastique (21).

3. Raccord enfichable (7) selon la revendication 1, **caractérisé en ce qu'**une saillie de contact (23) prévue pour la pose ou pour l'engagement dans une languette de contact (13) déborde d'une des extrémités libres d'une branche de serrage (22) du ressort de contact.

4. Ensemble constitué d'une fiche (9) de raccordement de conducteur et d'un raccord enfichable (7) selon l'une des revendications 1 à 3, la fiche (9) de raccordement de conducteur possédant un boîtier (10) en matière isolante et des éléments de contact de raccordement de conducteur qui présentent chacun dans le boîtier (10) en matière isolante au moins un contact (14) de raccordement de conducteur et une languette associée de contact (13) qui sont reliés l'un à l'autre de manière électriquement conductrice, la ou les languettes de contact (13) pénétrant transversalement dans un canal d'insertion formé par une ouverture de réception (15) pour les éléments (19) de fiche de contact formée dans le boîtier (10) en matière isolante de la fiche (9) de raccordement de conducteur, délimitée par des parois en matière isolante et ouverte sur un côté d'insertion pour permettre l'insertion d'un élément (19) de fiche de contact associé, les languettes de contact (13) entrant toutes en contact mutuel sous force élastique avec un élément (19) de fiche de contact associé lorsque la fiche (9) de raccordement de conducteur et le raccord enfichable (7) sont enfichés l'un dans l'autre.

5. Ensemble selon la revendication 4, **caractérisé en ce que** les languettes de contact (13) présentent à leur extrémité libre une fente d'insertion (34) qui permet l'insertion d'un élément (19) de fiche de contact, la fente d'insertion (34) étant délimitée par deux dents (30a, 30b) de fourche de contact s'étendant parallèlement l'une à l'autre pour former un contact élastique en fourche.

6. Ensemble selon la revendication 4, **caractérisé en ce que** les éléments (19) de fiche de contact ont un ressort de contact replié en forme de U et doté d'un arc élastique (21).

7. Ensemble selon la revendication 6, **caractérisé en ce qu'**une saillie de contact (23) prévue pour la pose ou l'engagement dans une languette de contact (13) déborde d'une section d'extrémité libre d'une branche de serrage (22) du ressort de contact.

8. Ensemble selon l'une des revendications 4 à 7, **caractérisé en ce que** le raccord enfichable (7) est une fiche de lampe incorporée dans un boîtier (2) de lampe et la fiche (9) de raccordement de conducteur une fiche d'alimentation en tension fixée sur un socle de lampe (3) .

9. Ensemble selon la revendication 8, **caractérisé en ce que** des éléments de contact du raccord enfichable (7) sont raccordés électriquement à des moyens d'éclairage (4) prévus dans le boîtier de lampe (2), et en particulier avec des diodes luminescentes.

10. Ensemble selon les revendications 8 ou 9, **caractérisé en ce qu'**un contact PE (28) déborde du socle de lampe (3) dans la direction du boîtier de lampe (2) et **en ce qu'**un élément (14) de contact de raccordement de conducteur présente une section de contact PE prévue pour assurer les contacts avec le contact PE (28).

11. Ensemble selon l'une des revendications 4 à 10, **caractérisé en ce que** des éléments de contact de raccordement de conducteur présentent face à la languette de contact (13) au moins une borne élastique de serrage qui assure un contact serré sous force élastique avec un conducteur électrique (8).

12. Fiche (9) de raccordement de conducteur pour ensemble constitué d'une fiche (9) de raccordement de conducteur et d'un raccord enfichable (7) selon l'une des revendications 4 à 11,
la fiche (9) de raccordement de conducteur présentant un boîtier (10) en matière isolante et des éléments de contact de raccordement de conducteur prévus dans le boîtier (10) en matière isolante,
les éléments de contact de raccordement de conducteur présentant chacun au moins un contact (14) de raccordement de conducteur et une languette de contact (13) reliés l'un à l'autre de manière électriquement conductrice,
les languettes de contact (13) débordant dans une ouverture (15) de réception des éléments (19) de fiche de contact, formées dans le boîtier (10) en matière isolante et délimitées par des parois en matière isolante,
les ouvertures de réception (15) étant ouvertes sur un côté d'insertion pour permettre l'insertion d'un élément (19) de fiche de contact,
le boîtier (10) en matière isolante de la fiche (9) de raccordement de conducteur étant configuré pour permettre l'insertion l'une dans l'autre de la fiche (9) de raccordement de conducteur et du raccord enfichable (7) de manière à pouvoir disposer un espace de raccordement de conducteur du boîtier (10) en matière isolante de la fiche (9) de raccordement de conducteur à côté d'un raccord enfichable (7), qui reprend les contacts (14) de raccordement de conducteur,
**caractérisée en ce que**
des fentes de guidage (33) qui permettent d'enficher l'une dans l'autre les fiches (9) de raccordement de conducteur et les raccords enfichables (7) sont prévues dans la paroi latérale du boîtier (10) en matière isolante de la fiche (9) de raccordement de conducteur, qui forme l'ouverture de réception (15).

13. Fiche (9) de raccordement de conducteur selon la revendication 12, **caractérisée en ce que** des éléments de contact de raccordement de conducteur présentent face à la languette de contact (13) au moins une borne élastique de serrage qui assure un contact serré sous force élastique avec un conducteur électrique (8).

14. Fiche (9) de raccordement de conducteur selon les revendications 12 et 13, **caractérisée en ce qu'**un contact PE (28) déborde du socle de lampe (3) dans la direction du boîtier de lampe (2) et **en ce qu'**un élément de contact de raccordement de conducteur présente une section de contact PE prévue pour assurer les contacts avec le contact PE (28).

15. Fiche (9) de raccordement de conducteur selon la revendication 12, **caractérisée en ce que** les languettes de contact (13) présentent à leur extrémité libre une fente d'insertion (34) qui permet l'insertion d'un élément (19) de fiche de contact, la fente d'insertion (34) étant délimitée par deux dents (30a, 30b) de fourche de contact s'étendant parallèlement l'une à l'autre pour former un contact élastique en fourche.
